# EUROPÄISCHE PATENTANMELDUNG

(11) **EP 1 703 197 A2**
(43) Veröffentlichungstag der Anmeldung: **20.09.2006**
(21) Anmeldenummer: 06450031.7
(22) Anmeldetag: 09.03.2006
(51) Int. Cl.: F21S 4/00, F21V 21/35, F21W 121/04

(54) **Lichterkette**

(30) Priorität: 17.03.2005 AT 4482005
(71) Anmelder: Fränkel, Andrés, 2380 Perchtoldsdorf (AT)
(72) Erfinder: Fränkel, Andrés, 2380 Perchtoldsdorf (AT)
(74) Vertreter: Babeluk, Michael

(57) **Zusammenfassung**

Die Erfindung betrifft eine Lichterkette (1) für dekorative Zwecke, vorzugsweise Christbaumkette, mit einem flexiblen Kabel (2) mit zumindest zwei elektrischen Leitern (8, 9) und Niederspannungs-Leuchtmittel (4), welche mit deren Halterung (3) am flexiblen Kabel (2) befestigbar sind. Das flexible Kabel (2) weist erfindungsgemäß einen elektrisch isolierenden Körper (7) auf, wobei die beiden elektrischen Leiter (8, 9) im oder am isolierenden Körper (7) gehalten sind und von außen frei zugängige, sich in Längsrichtung des Kabels (2) erstreckende Bereiche (8', 9') aufweisen, in welchen ein elektrischer Kontakt zu den Leuchtmittel (4) herstellbar ist.

## Beschreibung

Die Erfindung betrifft eine Lichterkette für dekorative Zwecke, vorzugsweise eine Christbaumkette, mit einem flexiblen Kabel mit zumindest zwei elektrischen Leitern und Niederspannungs-Leuchtmittel, welche mit deren Halterung am flexiblen Kabel befestigbar sind, sowie ein flexibles Kabel mit zumindest zwei elektrischen Leitern und einem Schnappelement, welches das flexible Kabel umfasst und in Schließstellung eine elektrisch leitende Verbindung zu den Leitern herstellt.

Herkömmliche Lichterketten bzw. Christbaumketten weisen meist vorgegebene Abstände der Leuchtmittel auf, wobei die Halterung für das Leuchtmittel fix mit dem elektrischen Kabel verbunden ist. Vielfach sind bei derartigen Lichterketten die Leuchtmittel in Reihe geschaltet, so dass das Kabel in Form einer zum Niederspannungs-Transformator rückführenden Schleife ausgelegt werden muss, wodurch die Handhabung bei der Dekoration von Christbäumen erschwert wird. Bei Verwendung herkömmlicher Lichterketten besteht weiters der Mangel, dass die Anordnung der Leuchten häufig nicht den Wünschen des den Baum Schmückenden entspricht, sondern sich das Beleuchtungsergebnis sehr häufig als Kompromiss zwischen den festen Abstandvorgaben der Beleuchtungskörper aufgrund ihrer Kabelverbindung und den natürlichen Vorgaben des zu schmückenden Baumes darstellt. Ein weiterer Nachteil herkömmlicher Beleuchtungsketten besteht darin, dass im Falle eines technischen Defektes oft die gesamt Beleuchtungskette unbrauchbar wird, wenn sich der Defekt nicht durch den bloßen Austausch des defekten Leuchtmittels beheben lässt.

Aus der DE 102 47 176 A1 ist in diesem Zusammenhang eine Weihnachtsbaumbeleuchtung bekannt geworden, bei welcher einzelne Kabelabschnitte mit den Fassungen der Beleuchtungskörper durch lösbare Kupplungen elektrisch verbunden sind. Das bietet den Vorteil, dass beim Schmücken des Baumes im ersten Schritt zunächst nur die Beleuchtungskörper mit ihren Fassungen an den gewünschten Stellen des Weihnachtsbaumes geklemmt werden, und in einem zweiten Schritt die zuvor einzeln angebrachten Beleuchtungskörper durch die separat mitgelieferten, vorzugsweise unterschiedlich langen Verbindungskabel miteinander verbunden werden. Nachteilig dabei ist der nicht unbeträchtliche Aufwand die jeweils passenden Kabelabschnitte auszusuchen bzw. zuzuschneiden, wobei das System durch die Verwendung von jeweils zwei lösbaren Steckverbindungen pro Halterung auch relativ teuer ist.

Weiters ist es aus der DE 198 29 774 A1 bekannt, für eine Weihnachtsbeleuchtung eine mehradrige, isolierte Leitung für die Stromversorgung zu verwenden. Jeder Lampenhalter ist weist Klemmbacken auf, die mit Stechkontakten ausgestattet sind, welche durch den Isoliermantel zu den Adern der mehradrigen isolierten Leitung vordringen und den elektrischen Kontakt herstellen. Die Klemmbacken der Lampenhalter können geöffnet werden, wobei die Stechkontakte aus der isolierten Leitung herausgezogen werden. Der Lampenhalter kann dann an einer beliebigen anderen Stelle wieder aufgeklemmt werden, wobei die Stechkontakte unter Herstellung eines elektrischen Kontakts in die mehradrige Leitung eingestochen werden. Nachteilig bei diesem System ist die Tatsache, dass durch das Einstechen der Stechkontakte - zumindest bei mehrmaliger Anwendung - der elektrische Leiter zerstört werden kann, bzw. dass eine Umpositionierung der Lampenhalter nur nach dem Öffnen und wieder Schließen der Halterung vorgenommen werden kann.

Aus der US 2002/0176257 A1, der US 6,367,952 B1 und der GB 2 230 889 A sind weitere Lichterketten für dekorative Zwecke mit flexiblem Kabel bekannt, wobei zur Herstellung einer elektrischen Verbindung zu den einzelnen Niederspannungs-Leuchtmitteln jeweils die Kabelisolation durchstochen wird. Es gelten die bereits oben dargelegten Nachteile.

Schließlich ist aus der DE 102 07 367 A1 eine Stromschienenanordnung bekannt, welche zwei elektrisch voneinander isoliert angeordnete Stromschienen aufweist, die auf einem magnetisierbaren Stahlband angeordnet sind. Die Stromabnehmerkontakte weisen Permanentmagneten auf, die entlang der Stromschiene variabel positionierbar sind. Eine derartige Stromschiene eignet sich allerdings nicht für die Dekoration von Christbäumen.

Aufgabe der Erfindung ist es, ausgehend von den eingangs beschriebenen bekannten Lichterketten für dekorative Zwecke, Verbesserungen derart vorzuschlagen, dass die Lichterkette einfacher handhabbar, besser auf das zu dekorierende Objekt einstellbar und billiger herstellbar ist. Weiter soll die Herstellung eines elektrischen Kontaktes durch ein auf ein flexibles Kabel aufschnappbares Element verbessert werden.

Diese Aufgabe wird erfindungsgemäß dadurch gelöst, dass das flexible Kabel einen elektrisch isolierenden Körper aufweist, dass die beiden elektrischen Leiter im oder am isolierenden Körper gehalten sind und von außen frei zugängige, sich in Längsrichtung des Kabels erstreckende Bereiche aufweisen, in welchen ein elektrischer Kontakt zu den Leuchtmittel herstellbar ist.

Insbesondere ist erfindungsgemäß vorgesehen, dass die Halterung für das Leuchtmittel das flexible Kabel umfasst und Kontaktelemente zur Herstellung einer elektrisch leitenden Verbindung zum Leuchtmittel aufweist, sowie dass die Halterung in Längsrichtung des flexiblen Kabels verschiebbar ausgeführt ist. In diesem Fall sind die Leuchtmittel bereits auf dem Kabel montiert und können nachträglich - ohne Unterbrechung des elektrischen Kontaktes - längs des Kabels in die gewünschte Position verschoben werden.

Gemäß einer vorteilhaften Ausführungsvariante kann die Halterung für das Leuchtmittel ein Schnappelement zur Aufnahme des flexiblen Kabels aufweisen, durch welches in der Schließstellung eine elektrisch leitende Verbindung zum Leuchtmittel hergestellt wird. Gemäß dieser Ausführungsvariante können die Leuchtmittel samt Halterung zunächst am Baum verteilt werden und das flexible Kabel in einem zweiten Schritt mit Hilfe des Schnappmechanismus eingehängt und falls notwendig, nachträglich justiert werden.

Zur Vermeidung von elektrischen Kurzschlüssen durch Christbaumbehang, beispielsweise Lametta, können die beiden elektrischen Leiter über zwei in Längsrichtung des Kabels verlaufende nut- oder schlitzförmige Zugangsöffnungen kontaktierbar sein. Der Querschnitt des isolierenden Körpers des flexiblen Kabels kann auch im Wesentlichen kreisringförmig ausgebildet sein, wobei einer der beiden elektrischen Leiter im Zentrum mit einer schlitzförmigen Zugangsöffnung angeordnet ist und der andere Leiter auf der der schlitzförmigen Zugangsöffnung gegenüberliegenden Seite befestigt ist. Aufgrund der verwendeten Niedrigspannung besteht keine Gefahr bei Berührung des außen angebrachten Leiters. Das flexible Kabel kann beispielsweise einen Durchmesser kleiner/gleich 1 cm aufweisen.

Die Erfindung ist nicht auf Lichterketten eingeschränkt. Auch bei anderen Anwendungen, bei welchen ein flexibles Kabel mit zumindest zwei elektrischen Leitern vorgesehen ist und ein Schnappelement, welches das flexible Kabel umfasst, dazu dient, in Schließstellung eine elektrisch leitende Verbindung zu den Leitern herzustellen, kann mehr Flexibilität erreicht werden, wenn das flexible Kabel einen elektrisch isolierenden Körper mit in Längsrichtung des Kabels verlaufenden nut- oder schlitzförmige Zugangsöffnung zu den elektrischen Leitern aufweist, in welche elektrische Kontaktelemente in Schließstellung des Schnappelementes einrasten und in Längsrichtung des Kabels verschiebbar sind.

Die Erfindung wird im folgenden an Hand von Zeichnungen näher erläutert. Es zeigen in schematischer Darstellung:
- Fig. 1: eine erfindungsgemäße Lichterkette;
- Fig. 2: eine erste Ausführungsvariante der Erfindung in einer Schnittdarstellung;
- Fig. 3: eine zweite Ausführungsvariante der Erfindung in einer Schnittdarstellung;
- Fig. 4: ein Detail aus den Figuren 1 und 2 in einer dreidimensionalen Darstellung;
- Fig. 5: und Fig. 6 Ausführungsvarianten des Leitungsquerschnittes des flexiblen Kabels;
- Fig. 7: ein Schnappelement zur Herstellung einer elektrisch leitenden Verbindung in einer Schnittdarstellung; sowie
- Fig. 8: und Fig. 9 weitere Ausführungsvarianten des Leitungsquerschnittes des flexiblen Kabels.

Fig. 1 zeigt eine Lichterkette 1, beispielsweise eine Christbaumkette, mit einem flexiblen Kabel 2, auf welchem in Längsrichtung des Kabels 2 verschiebbare Halterungen 3 angeordnet sind, welche Niederspannungs-Leuchtmittel 4 aufnehmen. An einem Ende des flexiblen Kabels 2 ist ein Niederspannungs-Transformator 5 angeordnet, welcher über einen Stecker 6 an das Stromnetz angeschlossen werden kann.

Fig. 2 zeigt in vergrößerter Detaildarstellung einen Axialschnitt im Bereich einer Halterung 3 in einer Schnittrichtung normal auf das flexible Kabel 2 gemäß Fig. 1, wobei Details des flexiblen Kabels und der elektrischen Kontaktierung des Leuchtmittels dargestellt sind. Das Kabel 2 besteht aus einem elektrisch isolierenden Körper 7, in welchen die beiden elektrischen Leiter 8 und 9 zumindest teilweise eingebettet sind, so dass diese von außen frei zugängige, sich in Längsrichtung des Kabels 2 erstreckende Bereiche 8', 9' aufweisen, in welchen die Leuchtmittel 4 die elektrischen Leiter 8, 9 kontaktieren. Dabei sind die Halterungen 3 längs des Kabels 2 frei verschiebbar.

Gemäß der in Fig. 2 dargestellten Ausführungsvariante der Erfindung umfasst die Halterung 3 das flexible Kabel 2, wobei Kontaktelemente 10, 11 zur Herstellung einer elektrisch leitenden Verbindung zum Leuchtmittel 4 vorgesehen sind. Zumindest eines der Kontaktelemente 10 kann federnd ausgeführt sein oder mit einer Feder 12 belastet sein, so dass die Kontaktelemente 10, 11 an die elektrischen Leiter 8, 9 des flexiblen Kabels 2 angepresst werden.

Gemäß einer zweiten, in Fig. 3 schematisch dargestellten Ausführungsvariante ist die Halterung 3 auf das flexible Kabel 2 aufschnappbar ausgeführt, wobei die elektrisch leitende Verbindung zum Leuchtmittel 4 durch ein in der Schließstellung einrastendes Schnappelement 13 realisiert ist. Die Halterung 3 kann dadurch an beliebiger Stelle des flexiblen Kabels 2 mit Hilfe des Schnappelementes 13 befestigt werden. Dabei kann die Halterung 3 samt Leuchtmittel 4 in einem ersten Schritt am Baum befestigt werden, wobei in einem zweiten Schritt die Verkabelung mit Hilfe des Schnappelementes 13 einfach zu bewerkstelligen und auch nachträglich (ohne Öffnen des Schnappelementes) verschiebbar ist.

Am dem Leuchtmittel 4 gegenüberliegenden Ende weist die Halterung 3 eine Klemme 14 zur Befestigung der Lichterkette 1 an dem zu dekorierenden Objekt auf. In bekannter Weise kann die Klemme 14 über ein Kugelgelenk 15 mit der Halterung 3 verbunden sein, so dass die Halterung einfach in einer lotrechten Position justiert werden kann.

Wie in den Figuren 2, 3 sowie im Detail in Fig. 4 dargestellt, kann der Querschnitt des isolierenden Körpers 7 des flexiblen Kabels 2 im Wesentlichen kreisringförmig ausgebildet sein, wobei einer der beiden elektrischen Leiter 8 im Zentrum angeordnet ist und der andere Leiter 9 an der Außenseite des Körpers 7 befestigt ist. Der innere Leiter weist eine schlitzförmige Zugangsöffnung 16 auf, welche sich in Längsrichtung des flexiblen Kabels 2 erstreckt. Durch den im Isolierkörper 7 versenkten Leiter 8 können Kurzschlüsse verhindert werden.

Gemäß einer in Fig. 5 dargestellten, einfacheren Ausführungsvariante ist es auch möglich, den isolierenden Körper 7 des flexiblen Kabels 2 im Wesentlichen H-förmig auszubilden und die beiden elektrischen Leiter 8, 9 in symmetrischer Anordnung in den isolierenden Körper 7 einzubetten.

Wie in Fig. 6 dargestellt, sind alle Kabelquerschnitte von besonderem Vorteil, bei welchen zumindest einer der beiden elektrischen Leiter 8, 9 vom isolierenden Körper 7 des flexiblen Kabels 2 großteils umschlossen ist und nur über eine in Längsrichtung des Kabels 2 verlaufende nut- oder schlitzförmige Zugangsöffnung 16 kontaktierbar ist. Im dargestellten Beispiel ist der Querschnitt rechteckig und beide Leiter 8, 9 weisen eine nutförmige Zugangsöffnung 16 auf. Es sind auch quadratische, dreieckige oder mehreckige Querschnitte denkbar, wobei die Halterungen 3 für die Leuchtmittel 4 entsprechend angepasste Aufnahmen für die jeweiligen Querschnitte aufweisen.

Fig. 7 zeigt eine weitere Variante eines flexiblen Kabels 2 mit zwei elektrischen Leitern 8 und 9, welches von einem Schnappelement 13 umfasst wird, wobei in Schließstellung eine elektrisch leitende Verbindung zu den Leitern 8 und 9 hergestellt wird. Das flexible Kabel 2, welches in einem vergrößerten Detail in Fig. 8 dargestellt ist, weist einen elektrisch isolierenden Körper 7 mit zwei in Längsrichtung des Kabels 2 verlaufenden nut- oder schlitzförmigen Zugangsöffnungen 16 zu den elektrischen Leitern 8 und 9 auf. In die nut- oder schlitzförmigen Zugangsöffnungen 16 können die elektrischen Kontaktelemente 19 und 20 des Schnappelementes 13 einrasten, wenn dessen einstückig angeformter Verschlussteil 21 geschlossen wird und an der Nase 22 einrastet. Nach dem Schließen des Schnappelementes 13 ist dieses in Längsrichtung des Kabels 2 verschiebbar, so dass ein Nachjustieren auch in Schließstellung möglich ist. Das Schnappelement 13 kann als Kunststoff-Spritzgussteil gefertigt werden, in welches die elektrischen Kontaktelemente 19 und 20 eingesetzt bzw. eingeformt werden.

Es ist von Vorteil, die elektrischen Leiter 8, 9 aus einzelnen Litzen, beispielsweise Kupferlitzen herzustellen, um das Kabel 2 biegeweicher zu gestalten. Um beim Extrudieren eine Verbindung zwischen dem Isolierkörper 7 und den Kupferlitzen 8, 9 zu vermeiden, ist ein strichliert angedeutetes Trennmittel 18 vorgesehen.

Gemäß einer Weiterbildung der Erfindung hat es sich als vorteilhaft erwiesen, wenn die elektrischen Leiter 8, 9 in Richtung der nut- oder schlitzförmigen Zugangsöffnung 16 jeweils einen im isolierenden Körper 7 ausgesparten Freiraum 17 aufweisen. Eine derartige Ausführungsvariante ist in Fig. 9 dargestellt. Der Freiraum 17 verhindert ein Herausquellen bzw. Herausspringen der elektrischen Leiter 8, 9 bei einer zu großen Biegebeanspruchung des flexiblen Kabels 2. Der Freiraum 17 wird beispielsweise dadurch hergestellt, dass beim Extrudieren des Kabels ein fadenförmiges Element 23, beispielsweise ein Baumwollfaden, parallel zu den Leitern 8, 9 im Bereich der nutförmigen Zugangsöffnung 16 eingelegt wird, welcher nach dem Extrudieren herausgezogen wird. Im entstehenden Freiraum 17 kann die Drahtlitze beim Verbiegen des Kabels 2 ausweichen, wobei das Trennmittel zwischen der Kupferlitze und dem Isolierkörper 7 die Beweglichkeit zusätzlich fördert. Die beiden Anformungen 24 dienen der Kennzeichnung der Leiter 8 und 9, beispielsweise beim Einsatz von LED-Leuchtmitteln.

## Patentansprüche

1. Lichterkette (1) für dekorative Zwecke, vorzugsweise Christbaumkette, mit einem flexiblen Kabel (2) mit zumindest zwei elektrischen Leitern (8, 9) und Niederspannungs-Leuchtmitteln (4), welche mit deren Halterung (3) am flexiblen Kabel (2) befestigbar sind, **dadurch gekennzeichnet, dass** das flexible Kabel (2) einen elektrisch isolierenden Körper (7) aufweist, dass die beiden elektrischen Leiter (8, 9) im oder am isolierenden Körper (7) gehalten sind und von außen frei zugängige, sich in Längsrichtung des Kabels (2) erstreckende Bereiche (8', 9') aufweisen, in welchen ein elektrischer Kontakt zu den Leuchtmittel (4) herstellbar ist.

2. Lichterkette (1) nach Anspruch 1, **dadurch gekennzeichnet, dass** die Halterung (3) für das Leuchtmittel (4) das flexible Kabel (2) umfasst und Kontaktelemente (10, 11) zur Herstellung einer elektrisch leitenden Verbindung zum Leuchtmittel (4) aufweist, sowie dass die Halterung (3) in Längsrichtung des flexiblen Kabels (2) verschiebbar ausgeführt ist.

3. Lichterkette (1) nach Anspruch 1, **dadurch gekennzeichnet, dass** die Halterung (3) für das Leuchtmittel (4) ein Schnappelement (13) zur Aufnahme des flexiblen Kabels (2) aufweist, durch welches in der Schließstellung eine elektrisch leitende Verbindung zum Leuchtmittel (4) hergestellt ist.

4. Lichterkette (1) nach einem der Ansprüche 1 bis 3, **dadurch gekennzeichnet, dass** die Halterung (3) für das Leuchtmittel (4) eine Klemme (14) zur Befestigung der Lichterkette an einem zu dekorierenden Objekt, vorzugsweise an einem Christbaum, aufweist.

5. Lichterkette (1) nach einem der Ansprüche 1 bis 4, **dadurch gekennzeichnet, dass** der Querschnitt des isolierenden Körpers (7) des flexiblen Kabels (2) im Wesentlichen H-förmig ausgebildet ist und die beiden elektrischen Leiter (8, 9) in symmetrischer Anordnung in den isolierenden Körper (7) eingebettet sind.

6. Lichterkette (1) nach Anspruch 5, **dadurch gekennzeichnet, dass** die beiden elektrischen Leiter (8, 9) über zwei in Längsrichtung des Kabels (2) verlaufende nut- oder schlitzförmige Zugangsöffnungen (16) kontaktierbar sind.

7. Lichterkette (1) nach Anspruch 6, **dadurch gekennzeichnet, dass** die elektrischen Leiter (8, 9) in Richtung der nut- oder schlitzförmigen Zugangsöffnungen (16) jeweils einen im isolierenden Körper (7) ausgesparten Freiraum (17) aufweisen.

8. Lichterkette (1) nach einem der Ansprüche 5 bis 7, **dadurch gekennzeichnet, dass** die elektrischen Leiter (8, 9) aus einem Litzenleiter bestehen und zur Abgrenzung zum isolierenden Körper (7) ein Trennmittel (18) vorgesehen ist.

9. Lichterkette (1) nach einem der Ansprüche 1 bis 4, **dadurch gekennzeichnet, dass** zumindest einer der beiden elektrischen Leiter (8, 9) vom isolierenden Körper (7) des flexiblen Kabels (2) großteils umschlossen ist und nur über eine in Längsrichtung des Kabels (2) verlaufende nut- oder schlitzförmige Zugangsöffnung (16) kontaktierbar ist.

10. Lichterkette (1) nach Anspruch 9, **dadurch gekennzeichnet, dass** der Querschnitt des isolierenden Körpers (7) des flexiblen Kabels (2) im Wesentlichen kreisringförmig ist, wobei einer der beiden elektrischen Leiter (8) im Zentrum mit einer schlitzförmigen Zugangsöffnung (16) angeordnet ist und der andere Leiter (9) auf der der schlitzförmigen Zugangsöffnung (16) gegenüberliegenden Seite befestigt ist.

11. Lichterkette (1) nach einem der Ansprüche 1 bis 10, **dadurch gekennzeichnet, dass** an einem Ende des flexiblen Kabels (2) ein Niederspannungs-Transformator (5) angeordnet ist.

12. Flexibles Kabel (2) mit zumindest zwei elektrischen Leitern (8, 9) und einem Schnappelement (13), welches das flexible Kabel (2) umfasst und in Schließstellung eine elektrisch leitende Verbindung zu den Leitern (8, 9) herstellt, **dadurch gekennzeichnet, dass** das flexible Kabel (2) einen elektrisch isolierenden Körper (7) mit in Längsrichtung des Kabels (2) verlaufenden nut- oder schlitzförmige Zugangsöffnung (16) zu den elektrischen Leitern (8, 9) aufweist, in welche elektrische Kontaktelemente (19, 20) in Schließstellung des Schnappelementes (13) einrasten und in Längsrichtung des Kabels (2) verschiebbar sind.
